# FASCICULE DE BREVET EUROPEEN

(11) **EP 1 022 232 B1**
(45) Date de publication et mention de la délivrance du brevet: **09.10.2002**
(21) Numéro de dépôt: 00400110.3
(22) Date de dépôt: 18.01.2000
(51) Int. Cl.: B65D 71/00

(54) **Conditionnement pour produits présentés en emballages groupés**
Packung für zusammengebrachte Produkte
Packaging for products presented in grouped lots

(30) Priorité: 22.01.1999 FR 9900701
(43) Date de publication de la demande: 26.07.2000
(73) Titulaire: Oddoux, Claude, 38730 Virieu sur Bourbre (FR)
(72) Inventeur: Oddoux, Claude, 38730 Virieu sur Bourbre (FR)
(74) Mandataire: Prugneau, Philippe

(56) Documents cités:
- DE-U- 9 420 498
- FR-A- 2 740 432
- US-A- 4 288 013
- US-A- 5 501 499

## Description

L'invention porte sur un conditionnement pour produits présentés en emballages groupés et en particulier pour du fromage frais conditionné en pots regroupés et fermés chacun par un couvercle. Chaque pot est destiné à contenir un moule à fromage appelé faisselle présentant des perforations permettant au fromage frais de s'égoutter.

On connaît déjà des dispositifs pour conditionner une quadrette de pots d'emballage de fromage frais selon une disposition en carré. Certains de ces dispositifs connus se présentent sous la forme de quatre anneaux en matière plastique reliés ensemble selon une disposition en carré, chaque pot étant inséré dans un anneau et chaque anneau étant conformé pour maintenir par un encliquetage un couvercle sur le pot. Un tel dispositif est en particulier connu du document de brevet EP-A-0179005, ou FR-A-2 740 432.

Dans d'autres dispositifs connus, les pots sont maintenus par un film en matière plastique ou une bande en matière plastique ou en carton.

Le but de l'invention est de proposer un autre conditionnement notamment pour des pots d'emballage de fromage frais.

A cet effet, l'invention a pour objet un conditionnement pour produits présentés en emballages groupés constitué par la combinaison de pots individuels fermés chacun par un couvercle et d'un dispositif pour regrouper les pots présentant un nombre de logements égal à celui des pots à réunir, chaque pot comportant un épaulement annulaire extérieur horizontal servant de zone de butée et chaque couvercle comportant un épaulement annulaire extérieur horizontal servant de zone d'appui, caractérisé en ce que le dispositif est un panier ayant un fond à partir duquel s'élève suivant une direction axiale au moins une protubérance de forme sensiblement tronconique qui définit avec les parois latérales du panier lesdits logements destinés à recevoir chacun un pot fermé par un couvercle, en ce que le sommet de cette protubérance comporte, d'une part, une embase plane s'étendant parallèlement au fond du panier sur laquelle prend appui l'épaulement d'un pot disposé dans un logement du panier et, d'autre part, une jupe en forme de dôme solidaire de l'embase et espacée axialement de celle-ci de telle manière que le bord circulaire de ladite jupe en forme de dôme vienne pincer de façon élastique ledit épaulement du couvercle fermant ledit pot.

Un exemple de réalisation du dispositif selon l'invention est décrit ci-dessous plus en détails et illustré sur les dessins.
La figure 1 montre selon une vue en élévation, le dispositif selon l'invention.
La figure 2 montre selon une vue en coupe partielle et transversale selon II-II sur la figure 1, un pot de fromage frais placé dans un logement du dispositif selon l'invention.

Sur la figure 1, le dispositif selon l'invention pour conditionner, par exemple en quadrette, des pots de fromage frais selon une disposition en carré est constitué par un panier 1 avec un fond 2 et quatre parois latérales 3A,3B,3C,3D inscrites dans un parallélépipède de sorte à maintenir quatre pots regroupés suivant une disposition en carré. Les parois latérales du panier 1 sont constituées, à leur partie supérieure, essentiellement par un cerclage filaire horizontal 10 relié par des branches verticales 11 au fond 2 du panier.

Comme visible sur les figures 1 et 2, le panier comporte une protubérance centrale 4 de forme sensiblement tronconique qui s'élève suivant une direction axiale A depuis le fond 2 du panier en se rétrécissant de section. Cette protubérance définit avec les parois 3A à 3D du panier quatre logements dans chacun desquels peut être placé un pot, le fond de chaque pot reposant sur le fond du panier.

Figure 2, on voit plus particulièrement un pot 5 en place dans un emplacement défini à l'intérieur du panier, le pot 5 étant fermé par un couvercle 6. Comme cela est connu en soi pour le conditionnement du fromage frais, le couvercle est relativement haut pour coiffer la faisselle qui est disposée à l'intérieur du pot.

Chaque pot 5 conforme à l'invention présente un épaulement annulaire horizontal 51 s'étendant radialement vers l'extérieur du pot et ayant sa périphérie intérieure raccordée au corps du pot 52 de forme sensiblement tronconique et sa périphérie extérieure raccordée à une jupe cylindrique 53 dont l'extrémité supérieure constitue le rebord supérieur du pot. L'épaulement 51 sert de zone de butée du pot dans le panier. A sa partie supérieure, le rebord supérieur du pot se termine par une zone horizontale annulaire 54 formant un épaulement s'étendant radialement vers l'extérieur du pot sur lequel prend appui le rebord supérieur de la faisselle non représentée.

Par ailleurs, chaque couvercle 6, conforme à l'invention, se termine de son côté, à sa partie inférieure, par une jupe cylindrique 61 raccordée au corps 62 du couvercle par un épaulement annulaire horizontal 63 qui s'étend radialement vers l'extérieur du couvercle; et à son extrémité inférieure, cette jupe présente un bourrelet intérieur 64. La face extérieure de l' épaulement 63 sert de zone d'appui du panier sur le couvercle et la face intérieure de l'épaulement 63 sert de zone de butée du couvercle sur la zone annulaire horizontale 54 terminant le rebord du pot.

Dès lors, il est possible d'obtenir une fermeture facile et étanche du pot 5 par le couvercle 6 par coopération de l'épaulement 63, de la jupe 61 et du bourrelet 64 du couvercle avec le rebord supérieur 54 du pot.

La protubérance 4 comporte à son sommet une embase plane annulaire horizontale 40 qui s'étend sensiblement parallèlement au fond 2 du panier. Le corps de la protubérance 4 est constitué par quatre branches rigides 41 et le fond du panier est constitué de quatre cerclages 21 disposés également en carré, chaque cerclage 21 servant de zone d'appui pour le fond d'un pot 5. Les branches rigides 41 s'étendent respectivement entre un cerclage 21 et l'embase annulaire 40 suivant une disposition en carré par rapport au fond du panier.

Par ailleurs, comme visible sur les figures 1 et 2, la protubérance 4 comporte une jupe en forme de dôme 42 qui est solidarisée à l'embase annulaire 40 par quatre branches 43 qui s'étendent suivant la direction axiale A de telle sorte que le bord circulaire de la jupe est espacé axialement de la surface supérieure de l'embase 40 d'une distance légèrement inférieure à la distance entre l'épaulement 51 d'un pot et l'épaulement 63 d'un couvercle fermant ce pot. De la sorte quand un pot 5 fermé par un couvercle 6 est disposé dans un logement du panier 1, l'épaulement 51 du pot vient en butée contre l'embase 40 de la protubérance alors que l'épaulement 63 du couvercle vient s'encliqueter sous le bord circulaire de la jupe 42 de la protubérance et est pincé de façon élastique par celui-ci ce qui assure un blocage du pot fermé par un couvercle dans le logement du panier en même temps qu'une fermeture étanche du pot par le couvercle. Comme visible sur la figure 1, les branches 43 sont réparties de façon équidistante sur la périphérie du bord circulaire de la jupe 42 et plus particulièrement suivant une disposition en carré décalée de 45° de la disposition en carré des pots dans le panier pour permettre à chaque couvercle fermant un pot de venir s'encastrer entre deux branches 43 consécutives.

Chaque pot avec son couvercle peut par ailleurs être facilement extrait du panier en soulevant légèrement le bord circulaire souple de la jupe 4.

Des bossages 12 sont prévus à la partie inférieure et à l'intérieur des logements, et plus particulièrement sur les branches 11 et 41 pour obtenir un effet de serrage du pot disposé dans un logement ; le maintien des pots dans le panier étant ainsi renforcé très simplement.

Le panier avec sa protubérance centrale 4 et la jupe 42 est réalisé en une seule pièce de préférence par moulage d'une matière plastique et est d'un faible coût de revient.

Le fond du panier qui coïncide avec la base de la protubérance est évidé pour permettre d'empiler plusieurs paniers vides. On peut aussi prévoir des bossages 13 sur la surface extérieure des branches 11 du panier, ces bossages limitant l'encastrement des paniers quand ils sont empilés.

Pour faciliter la manutention du panier selon l'invention, la jupe présente un perçage central 44 coaxial à l'embase annulaire 40 pour permettre le passage d'un doigt. Du fait que le fond du panier coïncidant avec la protubérance est évidé, plusieurs paniers peuvent être empilés même quand ils contiennent des pots. Le cas échéant, le perçage central dans la jupe 42 peut être remplacé par une anse sans remettre en cause cette possibilité d'empilement.

Les figures 1 et 2 illustrent un panier ayant une ossature très dépouillée (y compris la protubérance), du type filiforme mais l'invention n'est pas limitée à ce type de réalisation. Il serait aussi possible d'étendre le principe de l'invention au regroupement de six ou huit pots d'emballage de fromage blanc en prévoyant deux ou trois protubérances respectivement s'élevant depuis le fond du panier.

## Revendications

1. Un conditionnement pour produits présentés en emballages groupés constitué par la combinaison de pots individuels (5) fermés chacun par un couvercle (6) et d'un dispositif pour regrouper les pots présentant un nombre de logements égal à celui des pots (5) à réunir, chaque pot comportant un épaulement annulaire extérieur horizontal (51) servant de zone de butée et chaque couvercle comportant un épaulement annulaire extérieur horizontal (63) servant de zone d'appui, **caractérisé en ce que** le dispositif est un panier ayant un fond (2) à partir duquel s'élève suivant une direction axiale (A) au moins une protubérance (4) de forme sensiblement tronconique qui définit avec les parois latérales (3A-3D) du panier lesdits logements destinés à recevoir chacun un pot fermé par un couvercle, **en ce que** le sommet de cette protubérance comporte, d'une part, une embase plane (40) s'étendant parallèlement au fond du panier sur laquelle prend appui l'épaulement d'un pot disposé dans un logement du panier et, d'autre part, une jupe en forme de dôme (42) solidaire de l'embase et espacée axialement de celle-ci de telle manière que le bord circulaire de ladite jupe en forme de dôme vienne pincer de façon élastique ledit épaulement du couvercle fermant ledit pot.

2. Le conditionnement selon la revendication 1, dans lequel chaque couvercle comporte à sa partie inférieure une jupe cylindrique (61) avec un bourrelet intérieur (64) et à sa partie supérieure un corps (62) qui est raccordé à la jupe par ledit épaulement annulaire extérieur horizontal (63) servant de zone d'appui et dans lequel chaque pot comporte à sa partie supérieure un rebord se terminant par une zone annulaire horizontale (54) s'étendant radialement vers l'extérieur du pot sur laquelle prend appui la face intérieure dudit épaulement annulaire du couvercle.

3. Le conditionnement selon la revendication 1 ou 2, dans lequel ladite jupe en forme de dôme (42) est solidarisée à ladite embase par des branches (43) qui s'étendent parallèlement à ladite direction axiale et qui sont réparties de manière équidistante sur la périphérie du bord circulaire de la jupe.

4. Le conditionnement selon l'une des revendications 1 à 3, dans lequel ladite jupe en forme de dôme comporte un perçage central (44) et l'embase se présente sous la forme d'un anneau horizontal coaxial à la jupe.

5. Le conditionnement selon l'une des revendications 1 à 4, dans lequel des bossages (12) sont prévus dans chaque logement pour obtenir un serrage du pot disposé dans ledit logement.

6. Le dispositif selon la revendication 1 ou 5 dans lequel le panier avec sa protubérance et ladite jupe en forme de dôme est réalisé en une seule pièce venue par moulage d'une matière plastique.

7. Le dispositif selon l'une des revendications précédentes, dans lequel le fond du panier coïncidant avec la base de la protubérance est évidé.

## Patentansprüche

1. Packung für zusammengebrachte, präsentierte Produkte, gebildet durch die Kombination von individuellen Töpfen (5), die jeweils durch einen Deckel (6) verschlossen sind und eine Einrichtung zum Zusammenbringen der Töpfe, welche eine Anzahl von Aufnahmen aufweist, die derjenigen der Töpfe, die zusammenzubringen sind, entspricht, wobei jeder Topf einen horizontalen äußeren ringförmigen Schulterabschnitt (51) aufweist, der als Anschlagbereich dient und jeder Deckel einen horizontalen äußeren ringförmigen Schulterabschnitt (63) aufweist, der als Abstützbereich dient,
**dadurch gekennzeichnet,**
**daß** die Einrichtung ein Behältnis mit einem Grund (2) ist, von welchem sich gemäß einer axialen Richtung (A) wenigstens ein Vorsprung (4) von im wesentlichen kegelstumpfförmiger Gestalt erhebt, welcher mit den seitlichen Wandungen (3A - 3D) des Behältnisses die Aufnahmen definiert, die dazu bestimmt sind, jeweils einen durch einen Deckel verschlossenen Topf aufzunehmen,
**daß** der Gipfel dieses Vorsprungs einerseits eine ebene Stützfläche (40), die sich parallel zum Grund des Behältnisses erstreckt, auf welchem der Schulterabschnitt eines in einer Aufnahme des Behältnisses aufgenommene Topf sich abstützt, und andererseits eine mit der Stützfläche verbundene kuppelförmige Verkleidung (42), die von jener axial beabstandet ist, aufweist derart, daß der kreisförmige Rand der kuppelförmigen Verkleidung auf elastische Weise den Schulterabschnitt des den Topf verschließenden Deckels einklemmt.

2. Packung nach Anspruch 1, bei der jeder Deckel in seinem unteren Bereich eine zylindrische Verkleidung (61) mit einem inneren Wulst (64) und an seinem oberen Bereich einen Korpus (62), welcher mit der Verkleidung durch den horizontalen äußeren ringförmigen Schulterabschnitt (63), der als Abstützbereich dient, verbunden ist und bei der jeder Topf in seinem oberen Bereich einen Rand aufweist, der durch einen horizontalen Ringbereich (54) endet, der sich radial nach außen von dem Topf erstreckt und auf welchen sich die Innenseite des ringförmigen Schulterabschnitts des Deckels abstützt.

3. Packung nach Anspruch 1 oder 2, bei der die kuppelförmige Verkleidung (42) mit der Stützfläche verbunden ist über Stege (43), die sich parallel zu der axialen Richtung erstrecken und die in äquidistanter Weise auf dem Umfang des kreisförmigen Randes der Verkleidung verteilt sind.

4. Packung nach einem der Ansprüche 1 bis 3, bei der die kuppelförmige Verkleidung eine zentrale Bohrung (44) aufweist und die Stützfläche als koaxial zu der Verkleidung angeordneter, horizontaler Ring ausgebildet ist.

5. Packung nach einem der Ansprüche 1 bis 4, bei der Verdickungen (12) in jeder Aufnahme vorgesehen sind zum Erzielen eines Festlegens des in dieser Aufnahme abgelegten Topfs.

6. Einrichtung nach Anspruch 1 oder 5, bei der das Behältnis mit seinem Vorsprung und die kuppelförmige Verkleidung aus einem Stück aufgrund Kunststofformung hergestellt ist.

7. Einrichtung nach einem der vorhergehenden Ansprüche, bei der der mit der Basis des Vorsprungs zusammenfallende Grund des Behältnisses ausgespart ist.

## Claims

1. Packaging for products presented in grouped packs, consisting of the combination of individual pots (5) each of which is closed by a lid (6) and a device for grouping the pots which has a number of receptacles which is equal to that of the pots (5) to be gathered together, each pot comprising a horizontal outer annular shoulder (51) which acts as an abutment area and each lid comprising a horizontal outer annular shoulder (63) which acts as a support area, **characterised in that** the device is a basket with a bottom (2) from which there rises in an axial direction (A) at least one projection (4) with a substantially frusto-conical shape which defines, together with the lateral walls (3A-3D) of the basket, the said receptacles, each of which is designed to receive a pot closed by a lid, **in that** the top of this projection comprises firstly a flat seat (40) which extends parallel to the bottom of the basket, on which the shoulder of a pot disposed in a receptacle of the basket is supported, and secondly, a skirt in the form of a dome (42) which is integral with the seat and is spaced axially from the latter such that the circular edge of the said dome-shaped skirt grips resiliently the said shoulder of the lid which closes the said pot.

2. Packaging according to claim 1, wherein each lid comprises a cylindrical skirt (61) with an inner collar (64) on its inner part and a body (62) which is connected to the skirt by the said horizontal outer annular shoulder (63), which acts a support area on its upper part, and wherein each pot comprises on its upper part an edge which ends in a horizontal annular area (54) which extends radially towards the exterior of the pot on which there is supported the inner surface of the said annular shoulder of the lid.

3. Packaging according to claim 1 or claim 2, wherein the said dome-shaped skirt (42) is rendered integral with the said seat by limbs (43) which extend parallel to the said axial direction and are distributed equidistantly around the periphery of the circular edge of the skirt.

4. Packaging according to any one of claims 1 to 3, wherein the said dome-shaped skirt comprises a central aperture (44) and the seat is in the form of a horizontal ring, coaxial to the skirt.

5. Packaging according to any one of claims 1 to 4, wherein bosses (12) are provided in each receptacle in order to obtain clamping of the pot disposed in the said receptacle.

6. Device according to claim 1 or claim 5, wherein the basket with its projection and the said dome-shaped skirt is produced in a single piece by moulding from a plastics material.

7. Device according to any one of the preceding claims, wherein the bottom of the basket which coincides with the base of the projection is hollow.
